# EUROPÄISCHE PATENTSCHRIFT

(11) **EP 0 043 474 B1**
(45) Veröffentlichungstag und Bekanntmachung des Hinweises auf die Patenterteilung: **27.12.1984**
(21) Anmeldenummer: 81104705.9
(22) Anmeldetag: 19.06.1981
(51) Int. Cl.: D06F 57/08

(54) **Wäschetrockenständer**
Laundry drying rack
Séchoir pour linge

(30) Priorität: 28.06.1980 DE 3024408
(43) Veröffentlichungstag der Anmeldung: 13.01.1982
(73) Patentinhaber: LEIFHEIT Aktiengesellschaft, D-56377 Nassau (DE)
(72) Erfinder: Friedrich, Rainer, D-5408 Nassau (DE); Wettig, Bernd, D-6588 Birkenfeld (DE)

## Beschreibung

Die Erfindung betrifft einen Wäschetrockenständer mit zwischen zwei parallel zueinander angeordneten Trägerstangen gehaltenen Aufhängeelementen, wie Leinen, Stangen, wobei die beiden Trägerstangen einem Ständer zugeordnet sind, der schwenkbare Standbeine aufweist, von denen jeweils zwei, die mit ihren unteren Enden auseinanderstreben, an ihren oberen Enden mit einem zugleich jeweils eine der Trägerstangen tragenden Verbindungsteil und die beiden Verbindungsteile über eine waagerecht verlaufende Stange miteinander verbunden sind.

Bei dieser Art Wäschetrockenständer sind zum Aufbau und zum Abbau die beiden Trägerstangen mit den dazwischen angeordneten Aufhängeelementen von dem Ständer abzunehmen bzw. aufzusetzen. Der Ständer ist jedoch im aufgestellten Zustand sehr sperrig, so dass er für den Versandt und für den Nichtgebrauch zusammengelegt werden muss. Bei dem bekannten Wäschetrockenständer sind die Standbeine sowie die Verbindungsstange von den Verbindungsteilen lösbar. Weiterhin sind auch die Standbeine und die Verbindungsstange mehrteilig ausgebildet, so dass ein Auseinandernehmen möglich ist. Für die Bedienungsperson ist es jedoch sehr schwierig, die auseinandergenommenen Teile wieder zu dem Ständer zusammenzusetzen (DE-U 7 523 927).

Nach der DE-U 7815985 ist ein weiterer Trokkenständer bekannt, dessen Standbeine schwenkbar an einem Verbindungsteil gelagert sind. In dieses Verbindungsteil ist ein Steckteil zur Halterung der Trägerstange eingesteckt. Die Handhabung auch dieses Gerätes ist nicht zufriedenstellend. Die Standbeine hängen lose herum. Es sind zudem mehr Bauteile erforderlich.

Aufgabe der Erfindung ist es, einen Trockenständer der vorab erläuterten Art im Bauaufwand zu vereinfachen und eine bequeme und schnelle Handhabung zu ermöglichen.

Diese Aufgabe wird durch die kennzeichnenden Merkmale des Anspruchs 1 gelöst.

Durch die Arretierung der Standbeine wird in einfacher Weise ein ungewolltes Zurückschwenken der Standbeine aus der unwirksamen, zusammengelegten Stellung, die sehr kompakt ist, verhindert. Die Handhabung ist sehr bequem, die Bauausführung einfach.

Weitere Ausgestaltungen der Erfindung können den Unteransprüchen entnommen werden. So können die Standbeine in der unwirksamen Stellung mit ihren freien Enden an dem gegenüberliegenden Verbindungsteil mit einer schnepperartigen Einrichtung arretiert sein. Mit dieser schnepperartigen Einrichtung wird eine einfache Halterung des Standbeines in der eingeklappten Stellung erzielt, die auch in einfacher Weise ein Aufstellen des Standbeines ermöglicht. Jedes Verbindungsteil kann eine zu dem gegenüberliegenden Verbindungsteil gerichtete und von einem Rohr gebildete Aufnahme zum drehfesten Einstecken der die beiden Verbindungsteile miteinander verbindenden Stange aufweisen. Dadurch sind die beiden Verbindungsteile in einfacher Weise durch Einstecken der Verbindungsstange miteinander verbunden.

Für das drehfeste Einstecken kann die Aufnahme an ihrem inneren Ende einen rippenförmigen Vorsprung aufweisen, der in eine längsverlaufende Nut in der äusseren Mantelfläche der die beiden Verbindungsteile miteinander verbindenden Stange eingreift. Dadurch wird in einfacher Weise eine verdrehfeste Befestigung der Verbindungsteile an der Verbindungsstange geschaffen.

Die beiden eine Tasche bildenden Wände können an ihren oberen Enden und ihren dem gegenüberliegenden Verbindungsteil abgekehrten Enden mit bogenförmigen Wandteilen miteinander verbunden sein, wobei der an den dem gegenüberliegenden Verbindungsteil abgekehrten Enden vorgesehene bogenförmige Wandteil zugleich als Anschlag für das in der Tasche schwenkbar gelagerte Standbein in der ausgestellten Stellung dient. Dadurch werden in einfacher Weise die bogenförmigen Endteile der die Tasche bildenden Plattenpaare als Anschläge für die Verschwenkbarkeit der Standbeine benutzt.

Die Höhe der von zwei Platten gebildeten Tasche kann in etwa der dreifachen Dicke der einen kreisrunden Querschnitt aufweisenden Standbeine entsprechen und das obere Ende des Standbeines kann etwa in halber Höhe der Tasche mit einem Lagerzapfen schwenkbar in der Tasche gelagert sein. Dadurch wird in einfacher Weise erreicht, dass das freie Ende des Standbeines vom gegenüberliegenden Verbindungsteil so weit in die Tasche eingeführt werden kann, dass es oberhalb des in der Tasche schwenkbar gelagerten Standbeines angeordnet ist. Das zweite Standbein ist dann mit seinem freien Ende ebenfalls in die Tasche des gegenüberliegenden Verbindungsteiles einführbar und liegt dann unterhalb des Standbeines, welches in diesem Verbindungsteil schwenkbar gelagert ist. Das jeweils zuerst eingeklappte Standbein liegt somit mit seinem freien Ende oberhalb des Standbeines des danach eingeklappten Standbeines. Der Benutzer kann dabei sowohl das eine als auch das andere Standbein zuerst einklappen.

Der Lagerzapfen kann die beiden Wände der Tasche und das obere Ende des einen kreisrunden Querschnitt aufweisenden Standbeines durchgreifen. Dadurch ist das einen kreisrunden Querschnitt aufweisende Standbein in einfacher Weise in der Tasche mit dem Lagerzapfen gehaltert.

Am unteren Ende einer Platte des die Tasche bildenden Plattenpaares kann ein mit dem freien Ende des am gegenüberliegenden Verbindungsteil gelagerten Standbeines zusammenwirkender nasenförmiger Vorsprung als schnepperartige Einrichtung vorgesehen sein. Dadurch wird in einfacher Weise das zuletzt eingeklappte Standbein an dem Verbindungsteil gehalten, da das freie Ende des zuletzt eingeklappten Standbeines mit Kraft an dem nasenförmigen Vorsprung vorbeizudrücken ist, wobei die Wände der Tasche etwas elastisch nachgeben. Ein unbeabsichtigtes Herausfallen des Standbeines ist dann vermieden.

Das die Aufnahme für die Verbindungsstange bildende Rohr kann an seinem dem zweiten Verbindungsteil zugekehrten Ende einen Lagerbock für die schwenkbare Lagerung von zwei Verbindungsstreben aufweisen, wobei jede Verbindungsstrebe mit je einem Standbein des an dem Verbindungsteil gehalterten Standbeinpaares gelenkig verbunden ist. Dadurch wird in einfacher Weise die Stabilität des Ständers noch weiter vergrössert, da die Verbindungsstreben ein weiteres Auseinanderschwenken der Standbeine verhindern.

Das Standbein kann für die gelenkige Verbindung mit der Verbindungsstrebe einen Kopfzapfen aufweisen, der in ein Langloch der Verbindungsstrebe eingreift, wobei das Langloch an seinem dem Standbein zugekehrten Ende eine seitliche Rasterweiterung für die Arretierung aufweist. Ein Zusammenklappen der Standbeine ist somit lediglich durch Anheben der Verbindungsstrebe möglich, so dass ein unbeabsichtigtes Zusammenklappen der Standbeine verhindert wird. Das dem Standbein abgekehrte Ende der Verbindungsstrebe kann etwas nach oben abgewinkelt sein, so dass das dem Standbein zugekehrte Ende der Verbindungsstrebe im zusammengeklappten Zustand des Wäschetrockenständers parallel zur Verbindungsstange verläuft. Dadurch wird in einfacher Weise erreicht, dass beim Zusammenlegen auch ein kompaktes Anliegen der Verbindungsstrebe an der Verbindungsstange erzielt wird.

Gemäss einem weiteren Erfindungsgedanken kann für die schwenkbare Lagerung des oberen Endes des Standbeines in der Tasche des Verbindungsteiles das obere Ende des Standbeines eine Verdickung aufweisen, die in einer entsprechenden Verbreiterung der Tasche eingreift. Dadurch wird in einfacher Weise eine wohlfeile Lagerung des Standbeines in dem Verbindungsteil geschaffen, wobei auch ein räumliches Schwenken möglich ist.

Die am oberen Ende des Standbeines vorgesehene Verdickung kann von einer Umbördelung des das Standbein bildenden Rohres gebildet sein. Dadurch kann in besonders wohlfeiler Weise durch einfaches Umbördeln die Verdickung am oberen Ende des Standbeines gefertigt werden.

Gemäss einem weiteren Erfindungsgedanken können die die Taschen des Verbindungsteiles bildenden Plattenpaare zumindest an einer Platte einen den Bereich zwischen der ausgestellten Stellung und der eingeklappten Stellung des Standbeines bei dessen Verschwenken ausfüllenden Rastvorsprung aufweisen. Dadurch werden in einfacher Weise Raststellungen für die ausgestellte Stellung der Standbeine und die eingeklappte Stellung der Standbeine geschaffen. Die Verbindungsteile können in vorteilhafter Weise aus Kunststoff gefertigt sein.

Auf der Zeichnung ist die Erfindung in mehreren Ausführungsbeispielen dargestellt und zwar zeigen:
Fig. 1 einen erfindungsgemässen Wäschetrokkenständer in Seitenansicht, teilweise verkürzt,
Fig. 2 den Wäschetrockenständer in Stirnansicht, teilweise verkürzt,
Fig. 3 einen Schnitt nach der Linie 111-111 der Fig.1,
Fig. 4 den Verbindungsteil des Wäschetrockenständers in einer zweiten Ausführung in Seitenansicht,
Fig. 5 den Verbindungsteil in Draufsicht,
Fig. 6 den Verbindungsteil in Unteransicht,
Fig. 7 den Verbindungsteil in Stirnansicht in Richtung des Pfeiles Vll gesehen,
Fig. 8 den Verbindungsteil in Stirnansicht in Richtung des Pfeiles VIII gesehen,
Fig. 9 einen Schnitt nach der Linie IX-IX der Fig.8 und
Fig. 10 die Verbindungsstrebe des Wäschetrockenständers in Seitenansicht.

Der auf der Zeichnung dargestellte Wäschetrockenständer dient zum Trocknen von grösseren Wäschestücken bei einer Benutzung des Wäschetrockenständers auf einem Balkon, auf einer Terrasse, im Garten od. dgl.

Wie insbesondere aus den Fig. 1 bis 3 ersichtlich, weist der Wäschetrockenständer vier Standbeine 20 auf, von denen jeweils zwei an ihren oberen Enden mit einem Verbindungsteil 21 bzw. 22 miteinander verbunden sind. Die beiden Verbindungsteile 21 und 22 sind mit einer waagerecht verlaufenden Verbindungsstange 23 miteinander verbunden. Jeder Verbindungsteil 21 bzw. 22 weist dabei zwei Taschen 24 zur schwenkbaren Halterung der beiden zugehörigen Standbeine 20 auf, wobei die beiden Taschen 24 eines jeden Verbindungsteiles 21, 22 derart angeordnet sind, dass die beiden zugehörigen Standbeine 20 nach unten auseinanderlaufen. Jedes Verbindungsteil 21, 22 weist weiterhin je eine Aufnahme 25 zum Einstecken der waagerecht verlaufenden Verbindungsstange 23 auf, wobei die Aufnahmen 25 derart angeordnet sind, dass die beiden Standbeinpaare 20 nach unten auseinanderlaufen.

Der aus den vier Standbeinen, den beiden Verbindungsteilen 21,22 und der Verbindungsstange 23 gebildete Ständer dient zur Halterung von zwei parallel zueinander angeordneten Trägerstangen 26, zwischen denen Leinen 27 gespannt sind. Die beiden Trägerstangen 26 sind dabei in noch zu erläuternder Weise an den beiden Verbindungsteilen 21 und 22 befestigbar.

Bei dem in den Fig. 1 bis 3 dargestellten Ausführungsbeispiel ist die Verbindung zwischen dem Verbindungsteil 21 bzw. 22 und den oberen Enden der beiden zugehörigen Standbeine 20 jeweils- schwenkbar ausgebitdet, so dass jedes Standbein 20 aus der anschlagbegrenzten ausgestellten Stellung in eine wirksame Stellung überführbar ist, in der das Standbein 20 im wesentlichen parallel zu der die beiden Verbindungsteile 21, 22. miteinander verbindenden Verbindungsstange 23 verläuft und so nahe wie möglich an dieser anliegt. Dadurch kann der Ständer des Wäschetrockenständers in einfacher Weise für den Versand oder für den Nichtgebrauch kompakt zusammengelegt werden. Jeder Verbindungsteil 21, 22 weist beiderseits der Aufnahme 25 für die Verbindungsstange 23 je eine von zwei parallelen Wänden 28 gebildete Tasche 24 auf. In dieser Tasche 24 ist jeweils das obere Ende je eines Standbeines 20 schwenkbar gelagert. Die beiden eine Tasche 24 bildenden Wände 28 sind an ihren oberen Enden und an ihrem dem gegenüberliegenden Verbindungsteil 22, 21 angekehrten Enden mit Wandteilen 29 miteinander verbunden. Der an den dem gegenüberliegenden Verbindungsteil 22, 21 angekehrten Enden vorgesehene Wandteil 29 dient zugleich als Anschlag für das in der Tasche 24 schwenkbar gelagerte Standbein 20 in der ausgestellten Stellung. Die Höhe der von zwei Platten 28 gebildeten Tasche 24 entspricht in etwa der dreifachen Dikke der einen kreisrunden Querschnitt aufweisenden Standbeine 20. Das obere Ende des Standbeines 20 ist etwa in halber Höhe der Tasche 24 mit einem Lagerzapften 30 schwenkbar in der Tasche 24 gehaltert. Beim Zusammenklappen des Ständers dient die Tasche 24 zugleich auch zur Aufnahme des freien Endes des Standbeines 20 vom gegenüberliegenden Verbindungsteil 22 bzw. 21. Dabei ist zunächst das eine Standbein 20 von dem einen Verbindungsteil 21 bzw. 22 einzuklappen, so dass sein freies Ende sich in die Tasche des gegenüberliegenden Verbindungsteiles 22, bzw. 21 einführt. Anschliessend kann dann das Standbein 20 von diesem Verbindungsteil 22 bzw. 21 eingeklappt werden. Das zuerst eingeklappte Standbein 20 liegt mit seinem freien Ende dann über dem Standbein 20 des zweiten Verbindungsteiles 21, 22, während das zuletzt eingeklappte Standbein mit seinem freien Ende unter dem Standbein des anderen Verbindungsteiles 21 bzw. 22 in dessen Tasche 24 eingeführt ist.

Der Lagerzapfen 30 durchgreift dabei die beiden Wände 28 der Tasche 24 und das obere Ende des einen kreisrunden Querschnitt aufweisenden Standbeines 20. Dadurch sind die Standbeine 20 zuverlässig in den Taschen 24 gehaltert.

Das die Aufnahme 25 für die Verbindungsstange 23 bildende Rohr 31 weist an seinem dem zweiten Verbindungsteil 21, 22 zugekehrten Ende einen Lagerbock 32 für die schwenkbare Lagerung von zwei Verbindungsstreben 33 auf. Jede Verbindungsstrebe 33 ist mit je einem Standbein 20 des an dem Verbindungsteil 21, 22 gehalterten Standbeinpaares 20 gelenkig verbunden. Auf diese Verbindungsstreben 33 wird bei der Erläuterung des zweiten Ausführungsbeispieles noch näher eingegangen.

Das in den Fig.4 bis 10 dargestellte Ausführungsbeispiel entspricht im wesentlichen dem in den Fig. bis 3 dargestellten Ausführungsbeispiel. Insbesondere den Fig. 6 und 7 ist jedoch zu entnehmen, dass bei diesem Ausführungsbeispiel die beiden eine Tasche 24 bildenden Wände 28 an ihren oberen Enden und an ihren dem gegenüberliegenden Verbindungsteil 22, 21 angekehrten Enden mit bogenförmigen Wandteilen 34 miteinander verbunden sind. Die Enden der Tasche 24 sind somit dem runden Querschnitt der Standbeine 20 angepasst. Der Fig. 9 ist weiterhin zu entnehmen, dass jeder Verbindungsteil 21, 22 eine zu dem gegenüberliegenden Verbindungsteil 22, 21 gerichtete und von einem Rohr 31 gebildete Aufnahme 25 zum drehfesten Einstecken der die beiden Verbindungsteile 21, 22 miteinander verbindenden Verbindungsstange 23 ausweist. Für das drehfeste Einstecken weist die Aufnahme 25 an ihrem inneren Ende einen rippenförmigen Vorsprung 35 auf, der in eine nicht näher dargestellte längsverlaufende Nut in der äusseren Mantelfläche der die beiden Verbindungsteile 21, 22 miteinander verbindenden Stange 23 eingreift. Dadurch sind in einfacher Weise die beiden Verbindungsteile 21 und 22 drehfest zueinander gehalten.

Der Fig. 7 ist weiterhin zu entnehmen, dass am unteren Ende einer Platte 28 des die Tasche 24 bildenden Plattenpaares 28 ein mit dem freien Ende des am gegenüberliegenden Verbindungsteiles 22 gelagerten Standbeines zusammenwirkender nasenförmiger Vorsprung 36 als schnepperartige Einreichung vorgesehen ist. Beim Einklappen des freien Endes des Standbeines in die Tasche 24 des gegenüberliegenden Verbindungsteiles 22, 21 ist somit Kraft aufzuwenden, bis das freie Ende des Standbeines 20 hinter den nasenförmigen Vorsprung 36 schnappt. Ein unbeabsichtigtes Aufklappen wird somit in einfacher Weise vermieden.

In der Fig. 10 ist die Verbindungsstrebe 33 in Seitenansicht dargestellt. Die Verbindungsstrebe 33 ist dabei mit einem Lagerzapfen 37 an dem Lagerbock 32 des Verbindungsteiles 21, 22 gehaltert. Der Lagerzapfen 37 durchgreift dabei eine Lagerbohrung 38 der Verbindungsstrebe 33. Das Standbein 20 weist für die gelenkige Verbindung mit der Verbindungsstrebe 33 einen Kopfzapfen 39 auf, der in ein Langloch 40 der Verbindungsstrebe 33 eingreift. Das Langloch 40 weist an seinem dem Standbein 20 zugekehrten Ende eine seitliche Rasterweiterung 41 für die Arretierung auf. Beim Ausstellen der Standbeine 20 gleitet der Kopfzapfen 39 in dem Langloch 40, bis das der Lagerbohrung 38 abgekehrte Ende des Langloches 40 erreicht ist. Anschliessend wird dann die Verbindungsstrebe 33 etwas nach unten geschwenkt, so dass der Kopfzapfen 39 in die seitliche Rasterweiterung 41 eingreift. Nunmehr ist ein ungewolltes Zusammenklappen der Standbeine 20 vermieden. Zum Zusammenklappen der Standbeine 20 ist die Verbindungsstrebe 33 zunächst etwas nach oben zu schwenken, so dass der Kopfzapfen 39 aus der seitlichen Rasterweiterung 41 frei kommt und der Kopfzapfen in dem Langloch 40 verschoben werden kann.

Der Fig. 10 ist weiterhin zu entnehmen, dass das dem Standbein 20 abgekehrte Ende der Verbindungsstrebe 33 etwas nach oben abgewinkelt ist. Dadurch verläuft das dem Standbein 20 zugekehrte Ende der Verbindungsstrebe 33 im zusammengeklappten Zustand des Wäschetrockenständers parallel zur Verbindungsstange 23.

Am inneren Ende der Aufnahme 25 für die Verbindungsstange 23 ist, wie insbesondere aus der Fig. 9 ersichtlich, eine Gewindebohrung 42 vorgesehen. Diese Gewindebohrung 42 dient zur Aufnahme einer Spannschraube 43, die beim ersten Ausführungsbeispiel dargestellt ist. Diese Spannschraube 43 drückt mit ihrem freien Ende gegen das Ende der Verbindungsstange 23 und drückt beim Anziehen der Spannschraube 43 die Verbindungsstange 23 etwas aus der Aufnahme 25, wodurch die an den Trägerstangen 26 vorgesehenen Leinen 27 gespannt werden. Die Trägerstangen 26 sind dabei in Aufnahmen 44 der Verbindungsteile 21, 22 eingesetzt, wobei die Aufnahmen 44 zu den einander abgekehrten Seiten offen sind, um ein Eindrücken der Trägerstangen 26 zu ermöglichen. Für das Abnehmen der Trägerstangen 26 ist zunächst die Spannschraube 43 zu lösen, wodurch sich die Leinen 27 entspannen. Nunmehr kann zunächst an der einen Seite die Trägerstange 26 aus der Aufnahme 44 herausgezogen werden und anschliessend dann an der anderen Seite.

Wie bereits erwähnt, sind die dargestellten Ausführungen lediglich beispielsweise Verwirklichungen der Erfindung und diese nicht darauf beschränkt. Vielmehr sind noch mancherlei andere Ausführungen und Abänderungen möglich. So könnte für die schwenkbare Lagerung des oberen Endes des Standbeines 20 in der Tasche 24 des Verbindungsteiles 21, 22 das obere Ende des Standbeines 20 eine Verdickung aufweisen, die in einer entsprechenden Verbreiterung der Tasche 24 eingreift. Die am oberen Ende des Standbeines 20 vorgesehenen Verdickung kann dabei von einer Umbördelung des das Standbein 20 bildenden Rohres gebildet sein.

Die die Taschen 24 des Verbindungsteiles 21, 22 bildenden Plattenpaare 28 können zumindest an einer Platte 28 einen den Bereich zwischen der ausgestellten Stellung und der eingeklappten Stellung des Standbeines 20 bei dessen Verschwenken ausfüllenden Rastvorsprung aufweisen. Dadurch wird in einfacher Weise das Standbein in der ausgestellten und in der eingeschwenkten Stellung gehalten.

## Patentansprüche

1. Wäschetrockenständer mit zwischen zwei parallel zueinander angeordneten Trägerstangen gehaltenen Aufhängeelementen, wie Leinen, Stangen, wobei die beiden Trägerstangen einem Ständer zugeordnet sind, der schwenkbare Standbeine aufweist, von denen jeweils zwei, die mit ihren unteren Enden auseinanderstreben, an ihren oberen Enden mit einem zugleich jeweils eine der Trägerstangen tragenden Verbindungsteil und die beiden Verbindungsteile über eine waagerecht verlaufende Stange miteinander verbunden sind, dadurch gekennzeichnet, dass jedes Verbindungsteil (21, 22) beiderseits der Aufnahme (25) für die Verbindungsstange (23) je eine von zwei parallelen Wänden (28) gebildete Tasche (24) aufweist, in der jeweils das obere Ende je eines Standbeines (20) schwenkbar gelagert ist, und dass die Standbeine (20) in der unwirksamen Stellung mit ihren freien Enden in den Taschen des gegenüberliegenden Verbindungsteiles (21, 22) arretiert sind.

2. Wäschetrockenständer nach Anspruch 1, dadurch gekennzeichnet, dass die Standbeine (20) in der unwirksamen Stellung mit ihren freien Enden an dem gegenüberliegenden Verbindungsteil (21, 22) mit einer schnepperartigen Einrichtung (36) arretiert sind.

3. Wäschetrockenständer nach einem der Ansprüche 1 oder 2, dadurch gekennzeichnet, dass jedes Verbindungsteil (21,22) eine zu dem gegenüberliegenden Verbindungsteil (22, 21 ) gerichtete und von einem Rohr (31) gebildete Aufnahme (25) zum drehfesten Einstecken der die beiden Verbindungsteile (21, 22) miteinander verbindenden Stange (23) aufweist.

4. Wäschetrockenständer nach Anspruch 3, dadurch gekennzeichnet, dass für das drehfeste Einstecken die Aufnahme (25) an ihrem inneren Ende einen rippenförmigen Vorsprung (35) aufweist, der in eine längsverlaufende Nut in der äusseren Mantelfläche der die beiden Verbindungsteile (21, 22) miteinander verbindenden Stange (23) eingreift.

5. Wäschetrockenständer nach einem der Ansprüche 1 bis 4, dadurch gekennzeichnet, dass die beiden eine Tasche (24) bildenden Wände (28) an ihren oberen Enden und an ihren dem gegenüberliegenden Verbindungsteil (22, 21) abgekehrten Enden mit bogenförmigen Wandteilen (29) miteinander verbunden sind, wobei der an den dem gegenüberliegenden Verbindungsteil (22, 21) abgekehrten Enden vorgesehene bogenförmige Wandteil (29) zugleich als Anschlag für das in der Tasche (24) schwenkbar gelagerte Standbein (20) in der ausgestellten Stellung dient.

6. Wäschetrockenständer nach einem der Ansprüche 1 bis 5, dadurch gekennzeichnet, dass die Höhe der von zwei Platten (28) gebildeten Tasche (24) in etwa der dreifachen Dicke der einen kreisrunden Querschnitt aufweisenden Standbeine (20) entspricht und das obere Ende des Standbeines (20) etwa in halber Höhe der Tasche (24) mit einem Lagerzapfen (30) schwenkbar in der Tasche (24) gelagert ist.

7. Wäschetrockenständer nach einem der Ansprüche 1 bis 6, dadurch gekennzeichnet, dass der Lagerzapfen (30) die beiden Wände (28) der Tasche (24) und das obere Ende des einen kreisrunden Querschnitt aufweisenden Standbeines (20) durchgreift.

8. Wäschetrockenständer nach einem der Ansprüche 1 bis 7, dadurch gekennzeichnet, dass am unteren Ende einer Platte (28) des die Tasche (24) bildenden Plattenpaares (28) ein mit dem freien Ende des am gegenüberliegenden Verbindungsteil (22,21) gelagerten Standbeines (20) zusammenwirkender nasenförmiger Vorsprung (36) als schnepperartige Einrichtung vorgesehen ist.

9. Wäschetrockenständer nach einem der Ansprüche 1 bis 8, dadurch gekennzeichnet, dass das die Aufnahme (25) für die Verbindungsstange (23) bildende Rohr (31) an seinem dem zweiten Verbindungsteil (21, 22) zugekehrten Ende einen Lagerbock (32) für die schwenkbare Lagerung von zwei Verbindungsstreben (33) aufweist, wobei jede Verbindungsstrebe (33) mit je einem Standbein (20) des an dem Verbindungsteil (21, 22) gehalterten Standbeinpaares (20) gelenkig verbunden ist.

10. Wäschetrockenständer nach einem der Ansprüche 1 bis 9, dadurch gekennzeichnet, dass das Standbein (20) für die gelenkige Verbindung mit der Verbindungsstrebe (33) einen Kopfzapfen (39) aufweist, der in ein Langloch (40) der Verbindungsstrebe (33) eingreift, wobei das Langloch (40) an seinem dem Standbein (20) zugekehrten Ende eine seitliche Rasterweiterung (41) für die Arretierung aufweist.

11. Wäschetrockenständer nach einem der Ansprüche 1 bis 10, dadurch gekennzeichnet, dass das dem Standbein (20) abgekehrte Ende der Verbindungsstrebe (33) etwas nach oben abgewinkelt ist, so dass das dem Standbein (20) zugekehrte Ende der Verbindungsstrebe (33) im zusammengeklappten Zustand des Wäschetrokkenständers parallel zur Verbindungsstange (23) verläuft.

12. Wäschetrockenständer insbesondere nach einem der Ansprüche 1 bis 11, dadurch gekennzeichnet, dass für die schwenkbare Lagerung des oberen Endes des Standbeines (20) in der Tasche (24) des Verbindungsteils (21, 22) das obere Ende des Standbeines (20) eine Verdickung aufweist, die in einer entsprechenden Verbreiterung der Tasche (24) eingreift.

13. Wäschetrockenständer nach Anspruch 12, dadurch gekennzeichnet, dass die am oberen Ende des Standbeines (20) vorgesehene Verdikkung von einer Umbördelung des das Standbein (20) bildenden Rohres gebildet ist.

14. Wäschetrockenständer insbesondere nach einem der Ansprüche 1 bis 13, dadurch gekennzeichnet, dass die die Taschen (24) des Verbindungsteiles (21, 22) bildenden Plattenpaare (28) zumindest an einer Platte (28) einen den Bereich zwischen der ausgestellten Stellung und der eingeklappten Stellung des Standbeines (20) bei dessen Verschwenken ausfüllenden Rastvorsprung aufweist.

15. Wäschetrockenständer nach einem der Ansprüche 1 bis 14, dadurch gekennzeichnet, dass die Verbindungsteile (21, 22) aus Kunststoff gefertigt sind.

## Revendications

1. Séchoir à linge avec des éléments pour étendre le linge, tels que fils et tiges, maintenus entre deux tiges de support disposées parallèlement l'une à l'autre, où les deux tiges de support sont fixées à un montant présentant des pieds pivotant, dont les deux qui s'écartent l'un de l'autre à leurs extrémités inférieures, sont reliés à leurs extrémités supérieures par un élément de connexion portant chaque fois une des barres de support et les deux éléments de connexion étant reliés ensemble par une barre disposée horizontalement, caractérisé en ce que chaque élément de connexion (21, 22) présente de part et d'autre de l'appui (25) pour les barres de connexion (23) une poche (24) constituée par deux parois parallèles (28) et dans laquelle l'extrémité supérieure d'un pied (20) est montée avec possibilité de pivotement et en ce que les pieds (20) sont bloqués en position de non utilisation par leurs extrémités libres dans les poches des pièces de connexion opposées (21,22).

2. Séchoir à linge, selon la revendication 1, caractérisé en ce que les pieds (20) sont bloqués, dans la position de non utilisation, par leurs extrémités libres sur les éléments de connexion correspondants (21, 22) par un dispositif de verrouillage (36).

3. Séchoir à linge, selon l'une des revendications 1 ou 2, caractérisé en ce que chaque élément de connexion (21,22) présente un appui (25) dirigé vers la pièce de connexion correspondante (22, 21 ) et est constitué par un tube (31) pour permettre l'emboîtement sans possibilité de rotation des deux barres (23) reliant ensemble les deux éléments de connexion (21, 22).

4. Séchoir à linge, selon la revendication 3, caractérisé en ce que l'appui (25) pour l'emboîtement sans possibilité de rotation présente, à son extrémité intérieure, une saillie (35) en forme de nervure, qui pénètre dans une rainure longitudinale pratiquée dans la surface extérieure de la barre (23) reliant ensemble les deux éléments de connexion (21,22).

5. Séchoir à linge, selon l'une des revendications 1 à 4, caractérisé en ce que les deux parois (28) constituant une poche (24) sont reliées ensemble à leurs extrémités supérieures et à leurs extrémités opposées à l'élément de connexion correspondant (22, 21) par des parties de paroi

(29) cintrées, la partie de paroi cintrée (29) prévue aux extrémités opposées à l'élément de connexion (22, 21) correspondant servant également de butée pour le pied (20) monté dans la poche (24) avec possibilité de pivotement en position de déploiement.

6. Séchoir à linge, selon l'une des revendications 1 à 5, caractérisé en ce que la hauteur de la poche (24) constituée par deux plaques (28) correspond à environ 3 fois l'épaisseur du pied (20) présentant une section circulaire et en ce que l'extrémité supérieure du pied (20) est insérée sur environ la moitié de la hauteur de la poche (24) au moyen d'une broche de montage (30) permettant le pivotement dans la poche (24).

7. Séchoir à linge selon l'une des revendications 1 à 6, caractérisé en ce que la broche de montage (30) traverse les deux parois (28) de la poche (24) et en ce que l'extrémité supérieure du pied (20) présentent une section circulaire.

8. Séchoir à linge selon l'une des revendications 1 à 7, caractérisé en ce que, à l'extrémité inférieure d'une plaque (28) de la paire de plaques (28) constituant la poche (24), il est prévu une saillie (36) en forme de nez et constituant un dispositif de verrouillage en combinaison avec l'extrémité libre du pied (20) montée sur l'élément de connexion (22, 21) correspondant.

9. Séchoir à linge selon l'une des revendications 1 à 8, caractérisé en ce que le tube (31) constituant l'appui (25) pour la barre de connexion (23) présente à son extrémité dirigée vers le deuxième élément de connexion (21, 22), un palier (23) permettant de supporter deux tringles de connexion (33) avec possibilité de pivotement, chacune des tringles de connexion (33) étant reliée avec articulation à un pied (20) de la paire de pieds (20) fixée à l'élément de connexion (21,22).

10. Séchoir à linge selon l'une des revendications 1 à 9, caractérisé en ce que le pied (20) présente une broche d'extrémité (39) en vue de l'assemblage avec articulation à la tringle de connexion (33), cette broche s'emboîtant dans un trou allongé (40) de la tringle de connexion (33), le trou allongé (40) présentant à son extrémité dirigée vers le pied (20) un élargissement latéral (41) servant de dispositif d'arrêt.

11. Séchoir à linge selon l'une des revendications 1 à 10, caractérisé en ce que l'extrémité de la tringe de connexion (33) opposée au pied (20) est légèrement repliée vers le haut, de façon à ce que l'extrémité dirigée vers le pied (20) de la tringle de connexion (33) soit disposée parallèlement à la barre de connexion (23) quand le séchoir à linge est replié.

12. Séchoir à linge en particulier selon l'une des revendications 1 à 11, caractérisé en ce que l'extrémité supérieure du pied (20) présente un élargissement qui s'emboîte dans un élargissement correspondant de la poche (24) en vue du montage avec possibilité de pivotement de l'extrémité supérieure du pied (20) dans la poche (24) de l'élément de connexion (21, 22).

13. Séchoir à linge selon la revendication 12, caractérisé en ce que l'élargissement prévu à l'extrémité supérieure du pied (20) est constituée par une bride emboutie du tube constituant le pied (20).

14. Séchoir à linge en particulier selon l'une des revendications 1 à 13, caractérisé en ce que la paire de plaques (29) constituant les poches (24) des éléments de connexion (21, 22) présente, au moins sur une plaque (28), une saillie d'arrêt occupant la zone entre la position déployée et la position repliée du pied (20) en cas de pivotement de celui-ci.

15. Séchoir à linge selon l'une des revendications 1 à 14, caractérisé en ce que les éléments de connexion (21, 22) sont réalisés en matière plastique.

## Claims

1. Laundry-drying stand with hanging elements, such as cords or bars, held between two carrier bars arranged parallel to one another, the two carrier bars being allocated to a stand which has swivelling support legs, of which two at a time, which diverge at their lower ends, are connected together at their upper ends by a connecting part, which at the same time supports one of the carrier bars, and the two connecting parts being connected together by a bar running horizontally, characterised in that each connecting part (21, 22) has a pocket (24) formed by two parallel walls (28) on both sides of the socket (25) for the connecting bar (23), the upper end of one support leg (20) being swivel-mounted in each pocket (24), and in that the support legs (20) in the ineffective position are locked with their free ends in the pockets of the opposite connecting part (21, 22).

2. Laundry-drying stand according to Claim 1, characterised in that the support legs (20) in the ineffective position are locked with their free ends at the opposite connecting part (21, 22) by a snap-type device (36).

3. Laundry-drying stand according to one of Claims 1 and 2, characterised in that each connecting part (21, 22) has a socket (25), oriented toward the opposite connecting part (22, 21) and formed by a pipe (31), for the non-twist insertion of the bar (23) connecting the two connecting parts (21, 22) together.

4. Laundry-drying stand according to Claim 3, characterised in that, for the non-twist insertion, the socket (25) has a rib-shaped projection (35) at its inside end which engages in a longitudinal groove in the outside surface of the bar (23) connecting the two connecting parts (21, 22) together.

5. Laundry-drying stand according to one of Claims 1 to 4, characterised in that the two walls (28) forming a pocket (24) are joined together by arched wall parts (29) at their upper ends and at their ends facing away from the opposite connecting part (22, 21), the arched wall part (29) at the ends facing away from the opposite connecting part (22, 21) acting at the same time as a stop in the opened-out position for the support leg (20) swivel-mounted in the pocket (24).

6. Laundry-drying stand according to one of Claims 1 to 5, characterised in that the height of the pocket (24) formed by two plates (28) is about three times the thickness of the support legs (20), which have a circular cross-section, and the upper end of the support leg (20) is swivel-mounted in the pocket (24) by a pivot pin (30) at about half the height of the pocket (24).

7. Laundry-drying stand according to one of Claims 1 to 6, characterised in that the pivot pin (30) penetrates through the two walls (28) of the pocket (24) and the upper end of the support leg (20), which has a circular cross-section.

8. Laundry-drying stand according to one of Claims 1 to 7, characterised in that a nose-shaped projection (36) interacting with the free end of the support leg (20) mounted at the opposite connecting part (21, 22) is provided as a snap-type device at the lower end of one plate (28) of the plate pair (28) forming the pocket (24).

9. Laundry-drying stand according to one of Claims 1 to 8, characterised in that the socket (25) for the pipe (31) forming the connecting bar (23) has a bearing bracket (32) at its end facing toward the second connecting part (21, 22), for the swivel-mounting of two connecting struts (33), each connecting strut (33) having a swivel connection to one support leg (20) of the support leg pair (20) mounted at the connecting part (21,22).

10. Laundry-drying stand according to one of Claims 1 to 9, characterised in that the support leg (20) for the swivel connection with the connecting strut (33) has a cap pin (39) which engages in a slot (40) in the connecting strut (33), the slot (40) having at its end facing toward the support leg (20) a lateral latching recess (41) for locking.

11. Laundry-drying stand according to one of Claims 1 to 10, characterised in that the end of the connecting strut (33) facing away from the support leg (20) is angled upward slightly so that the end of the connecting strut (33) facing toward the support leg (20) runs parallel to the connecting bar (23) when the laundry-drying stand is in the folded state.

12. Laundry-drying stand in particular according to one of Claims 1 to 11, characterised in that, for the swivel-mounting of the upper end of the support leg (20) in the pocket (24) of the connecting part (21, 22), the upper end of the support leg (20) has a thickened portion which engages in a corresponding widening of the pocket (24).

13. Laundry-drying stand according to Claim 12, characterised in that the thickened portion provided at the upper end of the support leg (20) is formed by a flange of the pipe forming the support leg (20).

14. Laundry-drying stand in particular according to one of Claims 1 to 13, characterised in that the plate pair (28) forming the pockets (24) of the connecting part (21, 22) has, at least at one plate (28), a latch projection filling the area between the opened-out position and the folded-up position of the support leg (20) when the support leg (20) is being swung out.

15. Laundry-drying stand according to one of Claims 1 to 14, characterised in that the connecting parts (21,22) are made of plastic.
